# DEMANDE DE BREVET EUROPEEN

(11) **EP 0 690 165 A1**
(43) Date de publication de la demande: **03.01.1996**
(21) Numéro de dépôt: 94109951.7
(22) Date de dépôt: 28.06.1994
(51) Int. Cl.: D06F 57/12

(54) **Sèche-linge étagère**

(71) Demandeur: Ghadri, Ramez, Dr., F-45100 Orleans (FR)
(72) Inventeur: Ghadri, Ramez, Dr., F-45100 Orleans (FR)

(57) **Abrégé**

Dispositif pour sécher le linge, en forme d'étagère.

L'invention concerne un sèche-linge en forme d'étagère caractérisé par un cadre à quatre bords dont l'antérieur est extractible et les trois autres bords sont fixes les uns par rapport aux autres.

Le bord postérieur comporte des orifices (2) permettant la fixation du système au mur. Sur la face antérieure de ce bord sont fixés les extrémités des tiges téléscopiques (3) porte-linge dont les autres extrémités sont fixés sur la face postérieure du bord antérieur(1).

L'extraction du bord antérieur (1) permet l'allongement des tiges téléscopiques jusqu'à une distance maximale égale à la longueur maximale des tiges ou inférieure à celle-ci selon le besoin de l'utilisateur.

Vèrs le centre du bord antérieur (1) et sur sa face postérieure sont fixés deux clapets (6) permettant de maintenir plier deux pieds téléscopiques (4) pliables autour d'un axe fixé chacun sur le côté du bord antérieur. Ces pieds, dépliés sont maintenus perpendiculaires au sol par des pièces articulaires(5).

La planche de l'étagère (7) est fixée ou posée sur le cadre.

## Description

La présente invention concerne un sèche-linge qui en position fermée a la forme d'une étagère décorative fixée au mur, éventuellement au dessus d'un radiateur.

Les tiges porte-linge sont perpendiculaires au plan du mur et/ou du radiateur, permettant ainsi une meilleure circulation de la chaleur entre le linge étendu dans le cas d'existance d'un radiateur.

Les sèches-linge existants actuellement sur le marché ne sont pas esthétiques en position fermée. Et la plupart d'entre eux nécéssitent de la place pour les ranger après usage.

Le dispositif faisant l'objet de cette invention permet de remédier à ces inconvéniants et offre en plus la possibilité d'utilisation en tant qu'étagère décorative ou de rebord de fenêtre .

Le dispositif faisant l'objet de la présente invention peut être fabriqué en bois ou en matière métallique ou plastique et est caractérisé par les organes suivants :
A- Un cadre de forme - à titre d'exemple non limitatif - rectangulaire à quatre bords dont le bord antérieur (1) est extractible et les trois autres bords sont fixes les uns par rapport aux autres :
   a ) Le bord situé en arrière comporte quelques orifices (2) permettant la fixation du système sur le mur au moyen de vis. Sur la face interne de ce bord sont fixés les extrémités des tiges téléscopiques porte-linge (3).
   b ) Sur la face interne du bord antérieur extractible (1) sont fixés les autres extrémités des tiges téléscopiques (3).

   Le bord antérieur est extractible jusqu'à une distance maximale égale à celle de la longueur maximale des tiges téléscopiques ou inférieure à celle-ci selon le besoin de l'utilisateur.
B - Les tiges téléscopiques (3) s'allongent par l'extraction du bord antérieur (1) perpendiculairement au plan du mur et servent de porte-linge.
C - Sur chaque côté du bord antérieur (1) et sur sa face interne est fixé un pied pliable téléscopiques (4) qui permet de donner un appui sur le sol pour plus de stabilité du système lorsqu'il est en position déplié et qu'il porte le linge. Dans cette position chaque pied est maintenu perpendiculairement au sol par une pièce d'articulation (5) fixée entre l'extrémité supérieure du pied et la face interne du bord antérieur extractible (1). En position fermée chaque pied est maintenu plié grâce à un clapet situé sur la face interne du bord antérieur (6). Fig.2 et 3
D - Sur la partie supérieur de ce cadre est fixé ou posé la planche de l'étagère (7) . Cette planche peut être pleine ou perforée de manière décorative. Fig.1

## Revendications

1. Dispositif pour sécher le linge, pouvant être utilisé comme étagère, caractérisé en ce qu'il est composé d'un cadre à bord antérieur extractible (1) sur lequel sont fixés d'une part les extrémités des tiges téléscopiques porte-linge (3), d'autre part des pieds téléscopiques pliables (4) lesquels, en utilisation étagère, sont maintenus pliés sur la face postérieure de (1) grâce à des clapets (6) fixés sur celle-ci. En utilisation en tant que séche-linge, ces pieds sont maintenus perpendiculaires au sol par des pièces articulaires (5) fixées d'une part sur la partie supérieure de chaque pied et sur l'extrémité du bord antérieur d'autre part, donnant ainsi plus de stabilité au système qui est fixé au mur, éventuellement au dessus d'un radiateur, au moyen de vis passant par des orifices (2) se trouvant sur le bord postérieur du cadre.
Une planche (7), pleine ou perforée de forme décorative, est posée ou fixée sur ce cadre.

2. Dispositif selon la revendication 1 , caractérisé en ce que la planche (7) est articulée sur le bord postérieur du cadre grâce à des équerres amovibles (8), pouvant être relevées, permettant ainsi de profiter de la longueur maximale des tiges téléscopiques tout en restant solidaire du système lorsequ'il porte le linge.
